# EUROPÄISCHE PATENTSCHRIFT

(11) **EP 2 341 291 B1**
(45) Veröffentlichungstag und Bekanntmachung des Hinweises auf die Patenterteilung: **18.09.2019**
(21) Anmeldenummer: 10196392.4
(22) Anmeldetag: 22.12.2010
(51) Int. Cl.: F24C 3/12

(54) **Befestigungsblech für die Befestigung eines Gasventils am Gassammelrohr**
Fixing plate for fixing a gas valve to a gas conduit
Tôle de fixation pour la fixation d'une vanne de gaz sur une conduite de gaz

(30) Priorität: 31.12.2009 TR 200910044
(43) Veröffentlichungstag der Anmeldung: 06.07.2011
(73) Patentinhaber: BSH Hausgeräte GmbH, 81739 München (DE)
(72) Erfinder: Gundogdu, Gurkan, 59500, Tekirdag (TR); Turan, Metin, 34410, Istanbul (TR); Uygun, Ramazan, 59850, Tekirdag (TR)

(56) Entgegenhaltungen:
- US-A- 2 292 735
- US-A- 2 782 779
- US-A- 4 342 886
- US-A- 6 079 402
- US-A1- 2005 257 784
- US-A1- 2007 044 786
- US-A1- 2007 119 446

## Beschreibung

### Technisches Gebiet

Die Erfindung betrifft Kochvorrichtungen, die einen Brenner, ein Sammelrohr, das dem Brenner das Gas zuführt, und ein Gasventil mit mindestens einem Schalter, einem Ventilstift und einer Durchgangsdüse, wobei sich das Gasventil zwischen dem Sammelrohr und dem Brenner befindet, und ein Ventilbefestigungsblech, das für die Befestigung des Gasventils am Sammelrohr benutzt wird, und das ein Oberteil aufweist, das von oben auf das Gassammelrohr aufgesetzt wird, umfassen.

### Stand der Technik

Bei gasbetriebenen Kochvorrichtungen wird das Gas den Brennern über Gasventile zugeführt. Die Gasventile werden über Einstellknöpfe gesteuert, auf die der Benutzer Zugriff hat.

Wie in der Zeichnung, die den Stand der Technik zeigt, zu sehen ist, weisen die Gasventile (C) einen Ventilstift (C1), der zum Zentrum der Einstellknöpfe verläuft, und einen Schalter (C2) auf. Die Gasventile weisen auch eine Durchgangsdüse (C3) auf, die, je nachdem wie weit der Einstellknopf gedreht wird, den Gasfluss steuert (nach dem Stand der Technik wird diese als Bypass-Düse bezeichnet). Diese Durchgangsdüse wird bei Umstellungsarbeiten für die Gasart, wie etwa Erdgas-Propangas-Umstellungen, entsprechend der Gasart, die verwendet werden soll, durch Servicekräfte fester angezogen, gelockert oder, wenn notwendig, ausgetauscht.

Damit die Einstellknöpfe von gasbetriebenen Kochvorrichtungen, wie etwa in Form von Kochfeldern, an der Vorderfront platziert werden können, ist es notwendig, dass die Gasventile in waagerechter Position befestigt werden. Dafür werden die Gasventile durch Ventilbefestigungsbleche mit den in der Kochvorrichtung befindlichen Sammelrohren verbunden. Genauer gesagt, wird das Ventilbefestigungsblech (A) von oben am Gassammelrohr (B) platziert, und das Gasventil (C) wird von unten am Gassammelrohr platziert, und diese zwei Bauelemente werden durch Schrauben in der Weise miteinander verbunden, dass sie das Gassammelrohr mit ausreichender Festigkeit umschließen. Nach dem Stand der Technik bestehen die Ventilbefestigungsbleche aus einem Oberteil (A1), das von oben auf das Gassammelrohr aufgesetzt wird, und einem Seitenteil (A2), durch das der Ventilstift (C1) des Gasventils hindurchführt. Das Ober- und das Seitenteil werden durch eine Schraube miteinander befestigt. Entsprechend wird während Gasumstellungsarbeiten das Seitenteil abgelöst und auf diese Weise ermöglicht, dass der Servicetechniker die Durchgangsdüse erreichen kann. Der Servicetechniker nimmt je nach Bedarf entweder die notwendigen Einstellungen vor, indem er die Einstellschraube der Durchgangsdüse verwendet, oder er tauscht die Durchgangsdüse aus. Nach Beendigung des Arbeitsvorgangs wird das Seitenteil wieder an das Oberteil montiert.

In der Patentanmeldung TR 2005 03723 wird ein Ventilbefestigungsblech offengelegt, das in der Weise innerhalb des Kochfelds befestigt werden kann, dass sich Temperaturregelvorrichtungen, die auch die Einstellknöpfe aufweisen, im Freiraum der an der Vorderfront von Kochfeldern befindlichen Montagebohrungen befinden können. Das Ventilbefestigungsblech weist mindestens ein Halteelement auf, das Bauelemente innerhalb des Kochfelds und die Einstellvorrichtung miteinander verbindet und umfasst mindestens eine abgeschrägte Fläche, die in Richtung der Vorderfront platziert ist und die mit dem Halteelement verbunden ist, so dass eine direkte Verbindung der Einstellvorrichtung mit der Vorderfront vorgesehen ist.

Aus der Druckschrift US 2007/044786 A1 ist eine Anordnung aus einer Gassammelleitung, einem Gasventil und einer Befestigungsvorrichtung zum Befestigen des Gasventils an der Gassammelleitung bekannt. In Gebrauchsstellung ist die Gassammelleitung zwischen dem Gasventil und der Befestigungsvorrichtung angeordnet.

Eine einteilige Montageanordnung zum Befestigen eines Gasventils an einer Gassammelleitung eines Kochgerätes ist aus der Druckschrift US 2005/257784 A1 bekannt.

Die Druckschrift US 2 292 735 A offenbart einen Herd mit einem zum Befestigen eines Gasventils an einer Gasleitung ausgebildeten Ventilbefestigungsblech.

### Kurze Beschreibung der Erfindung

Eine Aufgabe dieser Erfindung ist es, ein Ventilbefestigungsblech zu schaffen, das Servicearbeiten wie solche für die Gasumstellung ermöglicht, ohne dass irgendein Ablösen von Teilen notwendig ist.

Eine Aufgabe dieser Erfindung ist es, ein Ventilbefestigungsblech zu schaffen, das eine stabilere Montage des Gasventils am Gassammelrohr vorsieht.

Eine Aufgabe dieser Erfindung ist es, ein Ventilbefestigungsblech mit geringeren Kosten und einfacherer Herstellungsweise zu schaffen, dadurch, dass es aus einem Stück besteht.

Die Erfindung betrifft ein Ventilbefestigungsblech mit einem Gasventil, einem Gassammelrohr, einem dem Gasventil zugeordneten Schalter und einem dem Gasventil zugeordneten Ventilstift. Das Ventilbefestigungsblech weist ein von oben an dem Gassammelrohr anzubringendes Oberteil auf, um damit das Gasventil an ein Sammelrohr zu befestigen, das mit einem Brenner verbunden ist. Das Ventilbefestigungsblech weist ein Seitenteil auf, das einstückig mit dem Oberteil ausgebildet ist und durch das der Ventilstift hindurchgeht.

Die Stützverlängerung umfasst eine obere Stütze, die sich nach innen erstreckt und die im Wesentlichen parallel zum Oberteil ist, und einen auf der Fortsetzung des Oberteils ausgeformten und bezogen auf das Oberteil senkrecht zum Boden weisenden hinteren Anschlag.

Die Stützverlängerung umfasst eine im Anfangsbereich der oberen Stütze ausgeformte und bezogen auf das Oberteil in einem bestimmten spitzen Winkel zum Boden weisende Schrägfläche.

In einer bevorzugten Ausführungsform der Erfindung umfasst das Seitenteil einen verkürzten Fuß, der nach der Montage nur bis auf Höhe des oberen Außenbereichs des Schalters nach unten weist.

In einer weiteren bevorzugten Ausführungsform der Erfindung umfasst das Seitenteil eine Zugriffsöffnung, die nach der Montage der Durchgangsdüse gegenübersteht.

In einer weiteren bevorzugten Ausführungsform der Erfindung ist die Kochvorrichtung ein Backofen.

Die vorliegende Erfindung betrifft des Weiteren eine Kochvorrichtung, die einen Brenner, ein

Sammelrohr, das dem Brenner das Gas zuführt, ein Gasventil, das sich zwischen dem Sammelrohr und dem Brenner befindet, und das mindestens einen Schalter, einen Ventilstift und eine Durchgangsdüse umfasst, ein Ventilbefestigungsblech der vorstehend dargelegten Art aufweist. Das Ventilbefestigungsblech weist ein Oberteil auf, das von oben auf das Gassammelrohr aufgesetzt wird, so dass das Gasventil am Sammelrohr befestigt ist. Als Neuerung enthält das Ventilbefestigungsblech der Kochvorrichtung das am Oberteil einstückig angeformte Seitenteil, durch das der Ventilstift hindurchgeht, wobei auf dem Seitenteil die den Schalter mindestens von oben und von hinten ausreichend stützende Stützverlängerung ausgeformt ist.

Die weiteren Eigenschaften und Vorteile der vorliegenden Erfindung werden durch die Ausführungsbeispiele mit Bezug auf die begleitenden Figuren offengelegt.

### Kurze Beschreibung der Zeichnung

Der zur Lösung der Aufgabe der Erfindung realisierte Backofen wird in der beigefügten Zeichnung gezeigt:
- Figur 1: zeigt beispielhaft die perspektivische Ansicht eines Backofens, in dem die Erfindung angewandt wird.
- Figur 2: zeigt die perspektivische Ansicht des Ventilbefestigungsblechs gemäß der Erfindung.
- Figur 3: zeigt die Seitenansicht des Ventilbefestigungsblechs gemäß der Erfindung.
- Figur 4: zeigt die Vorderansicht des Ventilbefestigungsblechs gemäß der Erfindung.
- Figur 5: zeigt die perspektivische Ansicht des Ventilbefestigungsblechs gemäß der Erfindung in montiertem Zustand.

### Genaue Beschreibung der Erfindung

In dieser genauen Beschreibung wird die Erfindung nur beispielhaft und im Hinblick auf ein besseres Verständnis der Thematik, ohne irgendwelche einschränkenden Folgen, anhand der beigefügten Zeichnung beschrieben.

Hierzu wird die in Figur 1 beispielhaft dargestellte Verwendung der Erfindung in einem gasbetriebenen Backofen (10) beschrieben, der in mehrfacher Anzahl durch Einstellknöpfe (12) gesteuerte Brenner (11) aufweist. Jedoch kann die Erfindung auch in unterschiedlichen Hausgeräten wie Heiz- und Kochvorrichtungen verwendet werden, die gasbetriebene Brenner (11) enthalten.

Mit Bezug auf die Figuren 2, 3 und 4 umfasst das erfindungsgemäße Ventilbefestigungsblech (20) einen Oberteil (21), der von der Oberseite an dem Gassammelrohr (13) platziert ist, und einen Seitenteil (22), der sich an der Fortsetzung des Oberteils (21) erstreckt, so dass dazwischen ein rechter Winkel befindet. Das Oberteil (21) weist vorzugsweise zwei Montagebohrungen (211) für die zur Befestigung des Ventilbefestigungsblechs (20) am Gashahn verwendeten Schrauben auf. Am Oberteil (21), das in bevorzugter Form einen Querschnitt in umgekehrter U-Form aufweist, befinden sich an den zum Boden hin senkrecht abgehenden gegenüberliegenden Seitenflächen jeweils kreisförmige Aufnahmen (212) in Form von Aussparungen, die an die Form des Gassammelrohrs (13) angepasst sind. Auf der anderen Seite definiert die Seite des Oberteils (21), die mit dem Seitenteil (22) zusammentrifft, ein Vorderteil (213), das eine Form ähnlich einem gleichseitigen Trapez aufweist. Zwischen dem Vorderteil (213) und dem Seitenteil (22) befindet sich ein Zwischenraum (214), dessen Oberseite geschlossen ist.

Das Seitenteil (22) der Erfindung, das besondere Merkmale aufweist, hat bevorzugt eine volle umgekehrte U-Form und umfasst einen verkürzten Fuß (221) und einer Stützverlängerung (224), zwischen denen sich eine Stiftöffnung (223) befindet. Im unteren Teil des verkürzten Fußes (221) befindet sich eine Montageöffnung (222). Mit Hilfe des verkürzten Fußes (221), der im Vergleich zu den Ausführungsformen nach dem Stand der Technik kürzer ist, und dadurch nur bis zur Höhe des oberen Umfangs des Schalters (15) reicht, wird es möglich, den Schalter (15) herauszunehmen, ohne dass während der Servicearbeiten irgendein Teil abgelöst werden muss. Die Stützverlängerung (224), die eine weitere Neuerung der Erfindung darstellt, ist kürzer als der verkürzte Fuß (221). Die Stützverlängerung (224) definiert eine obere Stütze (226), indem sie sich ab einem bestimmten Punkt nach innen waagerecht zum Boden hin biegt. Der Anfangsbereich der oberen Stütze (226) ist eine Schrägfläche (227), und die Fortsetzung der oberen Stütze (226) erstreckt sich im Wesentlichen parallel zum Oberteil (21). An der Fortsetzung der oberen Stütze (226) befindet sich ein hinterer Anschlag (225), der sich im Wesentlichen senkrecht zum Oberteil (21) erstreckt. An der nach außen gerichteten Seitenfläche der Stützverlängerung (224) befindet sich eine Zugriffsöffnung (228). Die Zugriffsöffnung (228) hat bevorzugt die Form einer von der Seite nach innen verlaufenden Aussparung.

Die Umsetzung der Anwendung und Funktion der Erfindung im Sinne der Einzelheiten des Aufbaus, der Zeichnung, und insbesondere von Figur 5, geschieht wie folgt. Das Oberteil (21) des Ventilbefestigungsblechs (20) wird so auf dem Sammelrohr platziert, dass sich das Gassammelrohr (13) in die Aufnahmen (212) des Oberteils (21) einfügt. Danach werden die mit dem Gasventil (14) verbundene Verbindungslasche (18) und das Oberteil (21) mit Schrauben aneinander befestigt und auf diese Weise der Befestigungsvorgang am Gassammelrohr (13) abgeschlossen. Währenddessen wird der Schalter (15) mit Hilfe des hinteren Anschlags (225) von hinten und mit Hilfe der oberen Stütze (226) von oben festgehalten. Wenn dabei der Einstellknopf (12) gedreht wird, verhindert der hintere Anschlag (225), dass sich der Schalter (15) nach hinten verschiebt und unstabil arbeitet, und die obere Stütze (226) verhindert, dass sich der Schalter (15) nach rechts und links verdreht, indem sie von oben Druck auf den Schalter (15) ausübt. Damit wird ein Problem der Art, dass der Schalter (15), der normalerweise keine Möglichkeit hat, an irgendeiner Stelle befestigt zu werden, und infolgedessen seine Funktion nicht erfüllen kann, weil er sich verdreht, wenn der Einstellknopf (12) gedreht wird, behoben. Die Schrägfläche (227) sorgt dafür, dass der Schalter (15) während der Montage des Schalters (15) am Gasventil (14) leicht an seinem Platz befestigt werden kann. Die Servicekräfte können während der Gasumstellungsarbeiten mit Hilfe der Zugriffsöffnung (228) auf die Durchgangsdüse (17) zugreifen, ohne dass es notwendig ist, irgendetwas loszulösen. Zudem kann das erfindungsgemäße Ventilbefestigungsblech (20) dadurch, dass es aus einem Stück besteht, im Vergleich zu ähnlichen Teilen mit geringeren Kosten und schneller hergestellt werden.

**Bezugszeichen**

| | | | |
|---|---|---|---|
| 10 | Backofen | 212 | Aufnahme |
| 11 | Brenner | 213 | Vorderteil |
| 12 | Einstellknopf | 214 | Zwischenraum |
| 13 | Gassammelrohr | 22 | Seitenteil |
| 14 | Gasventil | 221 | Verkürzter Fuß |
| 15 | Schalter | 222 | Montageöffnung |
| 16 | Ventilstift | 223 | Stiftöffnung |
| 17 | Durchgangsdüse | 224 | Stützverlängerung |
| 171 | Einstellschraube | 225 | Hinterer Anschlag |
| 18 | Verbindungslasche | 226 | Obere Stütze |
| 20 | Ventilbefestigungsblech | 227 | Schrägfläche |
| 21 | Oberteil | 228 | Zugangsöffnung |
| 211 | Montagebohrungen | | |

## Patentansprüche

1. Ventilbefestigungsblech (20), mit Gasventil (14), Gassammelrohr (13), einem dem Gasventil (14) zugeordneten Schalter (15) und einem dem Gasventil (14) zugeordneten Ventilstift (16), wobei das Ventilbefestigungsblech (20) dazu benutzt wird, das Gasventil (14) an dem mit einem Brenner (11) verbundenen Gassammelrohr (13) zu befestigen, wobei das Ventilbefestigungsblech (20) ein Oberteil (21) und ein Seitenteil (22) aufweist, wobei das Seitenteil (22) einstückig mit dem Oberteil (21) ausgebildet ist und durch das Seitenteil (22) der Ventilstift (16) hindurchgeht und wobei das Ventilbefestigungsblech (20) eine Stützverlängerung (224) umfasst, **dadurch gekennzeichnet, dass** die Stützverlängerung (224) an dem Seitenteil (22) ausgeformt ist, dass das Ventilbefestigungsblech (20) auf das Gassammelrohr (13) von oben aufgesetzt wird, und dass die Stützverlängerung (224) den Schalter (15) mindestens von oben und von hinten ausreichend abstützt, wobei die Stützverlängerung (224) eine obere Stütze (226), die sich nach innen erstreckt und die im Wesentlichen parallel zum Oberteil (21) ist, und einen auf der Fortsetzung des Oberteils (21) ausgeformten und bezogen auf das Oberteil (21) senkrecht zum Boden hin abstehenden hinteren Anschlag (225) aufweist, wobei die Stützverlängerung (224) eine im Anfangsbereich der oberen Stütze (226) ausgeformte und bezogen auf das Oberteil (21) in einem bestimmten spitzen Winkel zum Boden hin abstehende Schrägfläche (227) aufweist und wobei der Anfangsbereich der oberen Stütze (226) die Schrägfläche (227) ist, und die Fortsetzung der oberen Stütze (226) sich im Wesentlichen parallel zum Oberteil (21) erstreckt, wobei sich an der Fortsetzung der oberen Stütze (226) der hintere Anschlag (225) befindet, der sich im Wesentlichen senkrecht zum Oberteil (21) erstreckt.

2. Ventilbefestigungsblech (20) nach Anspruch 1, wobei das Seitenteil einen verkürzten Fuß (221) aufweist, der nach der Montage nur bis auf Höhe des oberen Außenbereichs des Schalters (15) nach unten reicht.

3. Ventilbefestigungsblech (20) nach Anspruch 1 oder 2, wobei das Seitenteil eine Zugriffsöffnung (228) aufweist, die nach der Montage der Durchgangsdüse (17) gegenübersteht.

4. Kochvorrichtung (10) mit einem Brenner (11), einem Sammelrohr, das dem Brenner (11) das Gas zuführt, einem Gasventil (14), das zwischen dem Sammelrohr und dem Brenner (11) platziert ist, und mindestens einen Schalter (15), einen Ventilstift (16) und eine Durchgangsdüse (17) umfasst und einem Ventilbefestigungsblech (20) nach mindestens einem der Ansprüche 1 bis 3

5. Kochvorrichtung (10) nach einem beliebigen der vorhergehenden Ansprüche, wobei die Kochvorrichtung ein Backofen (10) ist.

## Claims

1. Valve fixing plate (20), having a gas valve (14), a gas conduit (13), a switch (15) associated with the gas valve (14) and a valve pin (16) associated with the gas valve (14), wherein the valve fixing plate (20) is used to fix the gas valve (14) to a gas conduit (13) connected to a burner (11), wherein the valve fixing plate (20) has an upper part (21) and a side part (22), wherein the side part (22) is formed in one piece with the upper part (21) and the valve pin (16) passes through the side part (22) and wherein the valve fixing plate (20) comprises a support extension (224), **characterised in that** the support extension (224) is moulded on the side part (22), that the valve fixing plate (20) is placed onto the gas conduit (13) from above, and that the support extension (224) sufficiently supports the switch (15) at least from above and from behind, wherein the support extension (224) has an upper support (226) which extends inwards and is substantially parallel to the upper part (21), and a rear stop (225) moulded on the continuation of the upper part (21) and sticking out perpendicular to the base in respect of the upper part (21), wherein the support extension (224) has an inclined surface (227) moulded in the initial region of the upper support (226) and sticking out at a particular acute angle to the base in respect of the upper part (21) and wherein the initial region of the upper support (226) is the inclined surface (227), and the continuation of the upper support (226) extends substantially parallel to the upper part (21), wherein the rear stop (225) is located on the continuation of the upper support (226) and extends substantially perpendicular to the upper part (21).

2. Valve fixing plate (20) according to claim 1, wherein the side part has a shortened foot (221), which after fixing extends downwards only as far as the level of the upper outer region of the switch (15).

3. Valve fixing plate (20) according to claim 1 or 2, wherein the side part has an access opening (228) which after fixing opposes the through-nozzle (17).

4. Cooking apparatus (10) having a burner (11), a conduit which supplies the gas to the burner (11), a gas valve (14) which is positioned between the conduit and the burner (11) and comprises at least a switch (15), a valve pin (16) and a through-nozzle (17), and a valve fixing plate (20) according to at least one of claims 1 to 3.

5. Cooking apparatus (10) according to any one of the preceding claims, wherein the cooking apparatus is an oven (10).

## Revendications

1. Tôle de fixation d'une vanne (20), avec vanne de gaz (14), tube collecteur de gaz (13), un commutateur (15) associé à cette vanne de gaz (14) et une tige de vanne (16) associée à cette vanne de gaz (14), la tôle de fixation de vanne (20) étant utilisée pour fixer la vanne de gaz (14) au tube collecteur de gaz (13) raccordé à un brûleur (11), cette tôle de fixation de vanne (20) comportant une partie supérieure (21) et une partie latérale (22), la partie latérale (22) étant exécutée monobloc avec la partie supérieure (21) et la tige de vanne (16) traversant la partie latérale (22), et la tôle de fixation de vanne (20) comprenant une extension d'appui (224), **caractérisée en ce que** cette extension d'appui (224) est formée sur la partie latérale (22), **en ce que** la tôle de fixation de vanne (20) est assise par le dessus sur le tube collecteur de gaz (13), et **en ce que** l'extension d'appui (224) soutient suffisamment le commutateur (15) au moins par le haut et par l'arrière, cette extension d'appui (224) comportant un appui supérieur (226) s'étendant vers l'intérieur et qui est essentiellement parallèle à la partie supérieure (21) et comporte une butée (225) formée dans la continuation de la partie supérieure (21) et se dressant, par rapport à la partie supérieure (21), à la perpendiculaire du sol, l'extension d'appui (224) comportant une surface oblique (227) formée dans la zone périphérique de l'appui supérieur (226) et, par rapport à la partie supérieure (21) se dressant par rapport au sol à un angle pointu déterminé, et la zone naissante de l'appui supérieur (226) étant cette surface oblique (227) et la continuation de l'appui supérieur (226) s'étendant de manière essentiellement parallèle par rapport à la partie supérieure (21), la butée arrière (225) se trouvant sur la continuation de l'appui supérieur (226), et s'étendant de manière essentiellement perpendiculaire à la partie supérieure (21).

2. Tôle de fixation de vanne (20) selon la revendication 1, la partie latérale comportant un pied raccourci (221) qui, après le montage, s'étire vers le bas seulement jusqu'à hauteur de la zone supérieure extérieure du commutateur (15).

3. Tôle de fixation de vanne (20) selon la revendication 1 ou 2, la partie latérale comportant un orifice de préhension (228) qui, après le montage, fait face à la buse traversante (17).

4. Appareil de cuisson (10) avec un brûleur (11), un tube de collecte de gaz, qui alimente le brûleur (11) en gaz, une vanne de gaz (14) située entre le tube de collecte et le brûleur (11), et comprenant au moins un commutateur (15), une tige de vanne (16) et une buse traversante (17) et avec une tôle de fixation de vanne (20) selon au moins l'une des revendications 1 à 3.

5. Appareil de cuisson (10) selon l'une quelconque des revendications précédentes, cet appareil de cuisson étant un four de cuisinière (10).
